# EUROPÄISCHE PATENTSCHRIFT

(11) **EP 1 017 513 B1**
(45) Veröffentlichungstag und Bekanntmachung des Hinweises auf die Patenterteilung: **20.03.2002**
(21) Anmeldenummer: 98947350.9
(22) Anmeldetag: 27.07.1998
(51) Int. Cl.: B07C 1/02

(54) **VERFAHREN UND EINRICHTUNG ZUM ENTLADEN VON BLATTFÖRMIGEM GUT AUS BEHÄLTERN**
METHOD AND DEVICE FOR UNLOADING SHEET-LIKE OBJECTS FROM CONTAINERS
PROCEDE ET DISPOSITIF POUR DECHARGER DE CONTENANTS DES OBJETS SOUS FORME DE FEUILLES

(30) Priorität: 25.09.1997 DE 19742367
(43) Veröffentlichungstag der Anmeldung: 12.07.2000
(73) Patentinhaber: Siemens Dematic AG, 90475 Nürnberg (DE)
(72) Erfinder: PAWLAK, Uwe, D-91077 Neunkirchen (DE); BUCHARD, Hans-Jürgen, D-90530 Wendelstein (DE)
(86) Internationale Anmeldenummer: DE9802122
(87) Internationale Veröffentlichungsnummer: WO9915284

(56) Entgegenhaltungen:
- EP-A- 0 464 771
- FR-A- 2 288 562
- FR-A- 2 706 331

## Beschreibung

Die Erfindung bezieht sich auf ein Verfahren und eine Einrichtung zum Entladen von mit den Flachseiten aufeinandergeschichtetem blattförmigen Gut, insbesondere von Briefen, aus nach oben offenen kastenförmigen Behältern in eine v-förmige Aufnahmevorrichtung.

Wenn Postgut, insbesondere Großbriefe, einer Briefsortiermaschine zugeführt werden, erfolgt dies bislang so, daß die Briefe in nach oben kastenförmigen Behältern flach aufeinanderliegend angeliefert werden, daß dann durch einen Bediener das Postgut aus den Behältern entnommen wird, in eine v-förmige Aufnahmevorrichtung gelegt wird, und daß von dort die automatische Handhabung einsetzt.

Es wurde darüber hinaus in der EP-A-464771 eine Lösung unter Verwendung einer Behälterkippvorrichtung beschrieben, bei der der Bediener das Postgut nicht mehr aus dem Behälter herausheben, sondern aus dem gekippten Behälter auf die Aufnahmevorrichtung schieben muß.

Aufgabe der Erfindung ist es, eine Einrichtung und ein Verfahren zu schaffen, mit dem automatisiert das blattförmige Gut aus der flachen Lagerung im Behälter in eine stehende Lagerung in der Übergabeeinrichtung für das Sortieren positioniert wird.

Gemäß der Erfindung wird diese Aufgabe für ein Verfahren der eingangs genannten Art dadurch gelöst, daß die Behälter jeweils in eine Haltevorrichtung eingebracht werden, daß sodann die Öffnung des jeweiligen Behälters mit einem Stempel verschlossen wird, daß daraufhin die verschlossene Haltevorrichtung mit einer Seitenwand in etwa fluchtend an eine der Flanken der Aufnahmevorrichtung, diese Flanken überlappend, herangeschwenkt wird, wobei die verschlossene Öffnung gegen den v-förmigen Grund der Aufnahmevorrichtung gewandt ist, und daß dann der Stempel vom Gut abgehoben und seitlich so verschwenkt wird, daß das Gut in die Aufnahmevorrichtung eingleitet.

Gemäß der Erfindung wird obige Aufgabe zum anderen für eine Einrichtung der eingangs genannten Art dadurch gelöst, daß die Behälter jeweils in eine Haltevorrichtung einbringbar sind, daß sodann die Öffnung des jeweiligen Behälters mit einem Stempel verschließbar ist, daß daraufhin die verschlossene Haltevorrichtung mit einer Seitenwand in etwa fluchtend an eine der Flanken der Aufnahmevorrichtung, diese Flanke überlappend, heranschwenkbar ist, wobei die verschlossene Öffnung gegen den v-förmigen Grund der Aufnahmevorrichtung gewandt ist, so daß dann der Stempel vom Gut abhebbar und seitlich so verschwenkbar ist, daß das Gut in die Aufnahmevorrichtung eingleitet.

Ein Ausführungsbeispiel der Erfindung ist in der Zeichnung dargestellt und wird im folgenden näher erläutert. Dabei zeigen:
FIG 1 bis 4 aufeinanderfolgende Situationen der automatisierten Handhabung.

In der Darstellung gemäß FIG 1 ist in Form einer Prinzipskizze dargestellt, wie ein Behälter B für Postgut G in eine Haltevorrichtung HV aus einem Beladeniveau BN heraus eingebracht wird. Die in die Darstellungsebene gerichtete Einbringbewegung ist durch einen gekreuzten Kreis angedeutet. Durch der Übersichtlichkeit halber nicht dargestellte Hilfsmittel wird in der Einbringposition ein Fixieren des Behälters B in der Haltevorrichtung HV bewerkstelligt. Der Behälter B, der sich nun fest in der Haltevorrichtung HV befindet, ist nach oben offen. Seitlich der Haltevorrichtung HV befindet sich ein Stempel S, auf dessen Funktion im folgenden noch eingegangen wird, da diese für die Erfindung äußerst wesentlich ist.

Oberhalb der Haltevorrichtung HV sei eine wannenförmige Aufnahme A für das Postgut, d.h. insbesondere Großbriefe, angeordnet. Diese Aufnahme A ist v-förmig ausgerichtet und soll dazu dienen, das flach gestapelte Postgut G aufgekantet aufzunehmen.

In der Darstellung gemäß FIG 2 ist nun gezeigt, daß eine Schwenkbewegung, die durch einen Pfeil angedeutet ist, der Stempel S auf das Postgut G aufgedrückt wird, so daß der wannenförmige Behälter B nunmehr abgedeckt ist.

Daraufhin erfolgt, wie in FIG 3 mittels eines Pfeiles angedeutet, ein Hochschwenken der Haltevorrichtung HV samt dem darin fixierten Behälter B und dem darin befindlichen Postgut G. Durch den aufgesetzten Stempel S wird ein Herausfallen des Postgutes G aus dem Behälter B verhindert. Die Haltevorrichtung HV wird nun so an die Aufnahme A geführt, daß ein selbsttätiges Entnehmen des Postgutes G vorbereitet wird, das in der Darstellung gemäß FIG 4 angedeutet wird. Wie dort durch ebenfalls einen Pfeil gezeigt, wird der Stempel S nämlich vom Postgut G abgehoben, wobei das Postgut G in die wannenförmigen Aufnahme A eingleitet. Der Stempel S wird dazu auch seitlich abgezogen.

Aus dieser Position heraus kann die Haltevorrichtung HV die Behälter in ein Entladeniveau bewegen, das nicht unbedingt mit dem Beladeniveau BN übereinstimmen muß, wo dann die Behälter aus der Haltevorrichtung HV wieder in den Prozeß abgegeben werden. Danach steht die Haltevorrichtung HV wieder zum Aufnehmen neuer Behälter zur Verfügung.

Die Aufnahme A für das Postgut G kann prinzipiell stationär angeordnet sein, jedoch ist es auch möglich, daß durch einen weiteren, der Übersichtlichkeit halber nicht dargestellten Mechanismus die Aufnahme A in nachgeordnete Übergabepositionen verfahren wird.

## Patentansprüche

1. Verfahren zum automatischen Entladen von mit den Flachseiten aufeinandergeschichtetem blattförmigen Gut, insbesondere von Briefen, aus nach oben offenen, kastenförmigen Behältern in eine v-förmige Aufnahmvorrichtung für ein anschließendes Sortieren, in der das Gut stehend gelagert wird,
**dadurch gekennzeichnet,**
**daß** die in ihrer Längsausdehnung horizontal ausgerichtete Aufnahmevorrichtung (A) so geneigt ist, daß die Güter (G) auf einer Flanke stehen und infolge ihrer Schwerkraft zur anderen Flanke hin gleiten und von ihr gehalten werden, daß die Behälter (B) jeweils in eine Haltevorrichtung (HV) eingebracht werden, daß sodann die Öffnung des jeweiligen Behälters (B) mit einem Stempel (S) verschlossen wird, daß daraufhin die Haltevorrichtung (HV) mit dem verschlossenen Behälter (B) mit einer Seitenwand in etwa fluchtend an die Flanke der Aufnahmevorrichtung (A), auf der das blattförmige Gut (G) zu stehen kommt, diese Flanke überlappend, herangeschwenkt wird, wobei die verschlossene Öffnung zur das blattförmige Gut seitlich stützenden Flanke der Aufnahmevorrichtung (A) gewandt ist, und daß dann der Stempel (S) vom Gut (G) abgehoben und seitlich so verschwenkt wird, daß das Gut (G) in die Aufnahmevorrichtung (A) eingleitet.

2. Einrichtung zum automatischen Entladen von mit den Flachseiten aufeinandergeschichtetem blattförmigen Gut, insbesondere von Briefen, aus nach oben offenen kastenförmigen Behältern in eine v-förmige Aufnahmevorrichtung für ein anschließendes Sortieren, in der das Gut stehend gelagert wird,
**dadurch gekennzeichnet,**
**daß** die in ihrer Längsausdehnung horizontal ausgerichtete Aufnahmevorrichtung (A) so geneigt ist, daß die Güter (G) auf einer Flanke stehen und infolge ihrer Schwerkraft zur anderen Flanke hin gleiten und von ihr gehalten werden, daß die Behälter (B) jeweils in eine Haltevorrichtung (HV) einbringbar sind, daß sodann die Öffnung des jeweiligen Behälters (B) mit einem Stempel (S) verschließbar ist, daß daraufhin die Haltevorrichtung (HV) mit dem verschlossenen Behälter (B) mit einer Seitenwand in etwa fluchtend an die Flanke der Aufnahmevorrichtung (A), auf der das blattförmige Gut (G) zu stehen kommt, diese Flanke überlappend, heranschwenkbar ist, wobei die verschlossene Öffnung zur das blattförmige Gut (G) seitlich stützende Flanke der Aufnahmevorrichtung (A) gewandt ist, und daß dann der Stempel (S) vom Gut (G) abhebbar und seitlich so verschwenkbar ist, daß das Gut (G) in die Aufnahmevorrichtung (A) eingleitet.

## Claims

1. Method by means of which sheet-like items, in particular letters, which are stacked one upon the other by way of the flat sides are unloaded automatically from box-like containers, which are open at the top, into a v-shaped accommodating arrangement for subsequent sorting, the items being mounted in an upright position in said accommodating arrangement, **characterized in that** the accommodating arrangement (A), which is aligned horizontally in its longitudinal extent, is inclined such that the items (G) stand on one flank and, as a result of the gravitational force thereof, slide in the direction of the other flank and are retained by the same, **in that** the containers (B) are each introduced into a retaining arrangement (HV), **in that** the opening of the respective container (B) is then closed by a stay (S), **in that**, thereafter, the retaining arrangement (HV) with the closed container (B) is pivoted up, by way of a side wall, approximately into alignment with the flank of the accommodating arrangement (A) on which the sheet-like items (G) come to stand, in which case the retaining arrangement and container overlap said flank, the closed opening being directed towards that flank of the accommodating arrangement (A) which supports the sheet-like items laterally, and **in that** the stay (S) is then lifted off from the items (G) and pivoted laterally such that the items (G) slide into the accommodating arrangement (A).

2. Apparatus by means of which sheet-like items, in particular letters, which are stacked one upon the other by way of the flat sides are unloaded automatically from box-like containers, which are open at the top, into a v-shaped accommodating arrangement for subsequent sorting, the items being mounted in an upright position in said accommodating arrangement, **characterized in that** the accommodating arrangement (A), which is aligned horizontally in its longitudinal extent, is inclined such that the items (G) stand on one flank and, as a result of the gravitational force thereof, slide in the direction of the other flank and are retained by the same, **in that** the containers (B) can each be introduced into a retaining arrangement (HV), **in that** the opening of the respective container (B) can then be closed by a stay (S), **in that**, thereafter, the retaining arrangement (HV) with the closed container (B) can be pivoted up, by way of a side wall, approximately into alignment with the flank of the accommodating arrangement (A) on which the sheet-like items (G) come to stand, in which case the retaining arrangement and container overlap said flank, the closed opening being directed towards that flank of the accommodating arrangement (A) which supports the sheet-like items (G) laterally, and **in that** the stay (S) can then be lifted off from the items (G) and pivoted laterally such that the items (G) slide into the accommodating arrangement (A).

## Revendications

1. Procédé pour décharger automatiquement de contenants en forme de caisses, ouverts vers le haut, des objets en forme de feuilles, notamment des lettres, superposées en couches par les faces latérales dans un dispositif de réception en forme de V qui est prévu pour un tri qui suit et dans lequel les objets sont placés de champ, **caractérisé en ce que** le dispositif (A) de réception dirigé horizontalement dans son étendue longitudinale est incliné de telle manière que les objets (G) se tiennent sur un flanc et, en raison de leur poids, glissent vers l'autre flanc et sont maintenus par lui, **en ce que** les contenants (B) sont introduits respectivement dans un dispositif (HV) de maintien, **en ce que** l'ouverture du contenant (B) associée est ensuite fermée par une cale (S), **en ce que** le dispositif (HV) de maintien comportant le contenant (B) fermé est ensuite basculé par une paroi latérale à peu près en alignement sur le flanc du dispositif (A) de réception sur lequel les objets (G) en forme de feuilles viennent se tenir, en chevauchant ce flanc, l'ouverture fermée étant tournée vers le flanc du dispositif (A) de réception soutenant latéralement les objets en forme de feuilles, et **en ce que** la cale (S) est ensuite enlevée des objets (G) et basculée latéralement de telle manière que les objets (G) glissent dans le dispositif (A) de réception.

2. Dispositif pour décharger automatiquement de contenants en forme de caisses, ouverts vers le haut, des objets en forme de feuilles, notamment des lettres, qui sont superposées en couches par les faces plates, dans un dispositif de réception en forme de V qui est prévu pour un tri qui suit et dans lequel les objets sont placés de champ, **caractérisé en ce que** le dispositif (A) de réception orienté horizontalement dans son étendue longitudinale est incliné de telle manière que les objets se tiennent sur un flanc et, en raison de leur poids, glissent vers l'autre flanc et sont maintenus par lui, **en ce que** les contenants (B) peuvent être introduits respectivement dans un dispositif (HV) de maintien, **en ce que** l'ouverture du contenant (B) associée peut être ensuite fermée par une cale (S), **en ce que** le dispositif (HV) de maintien comportant le contenant (B) fermé peut être basculé ensuite par une paroi latérale à peu près en alignement sur le flanc du dispositif (A) de réception sur lequel les objets (G) en forme de feuilles viennent se tenir, en chevauchant ce flanc, l'ouverture fermée étant tournée vers le flanc du dispositif (A) de réception soutenant latéralement les objets (G) en forme de feuilles, et **en ce que** la cale (S) peut être ensuite enlevée des objets (G) et basculée latéralement de telle manière que les objets (G) glissent dans le dispositif (A) de réception.
